# EUROPÄISCHE PATENTANMELDUNG

(11) **EP 3 064 119 A1**
(43) Veröffentlichungstag der Anmeldung: **07.09.2016**
(21) Anmeldenummer: 16001336.3
(22) Anmeldetag: 14.06.2016
(51) Int. Cl.: A47L 15/42, D06F 39/00

(54) **HAUSHALTGERÄT MIT BERÜHRUNGSEMPFINDLICHER ANZEIGE**

(71) Anmelder: V-Zug AG, 6301 Zug (CH)
(72) Erfinder: Keller, Roy, 8804 Au (CH); Britta, Pukall, 8820 Wädenswil (CH); Naef, Therese Rebekka, 5415 Nussbaumen (CH); Borger, Julia, 8952 Schlieren (CH)
(74) Vertreter: Sutter, Kurt

(57) **Zusammenfassung**

Das Haushaltgerät besitzt eine berührungsempfindlichen Anzeige (1) mit einem Display (2) und einer über dem Display (2) angeordneten transparenten Deckplatte (4). In der Deckplatte (4) ist mindestens eine Vertiefung (16, 17) in Form einer Furche angeordnet. Mindestens ein Teil der Funktionen des Haushaltgeräts können durch Einführen eines Fingers in die Vertiefung (16, 17) gesteuert werden. Die Vertiefung (16, 17) führt die Bewegung des Benutzers, und zudem kann sie optische Effekte erzeugen, welche den entsprechenden Bereich für den Benutzer besser erkennbar machen.

## Beschreibung

### Gebiet der Erfindung

Die Erfindung betrifft ein Haushaltgerät mit einer berührungsempfindlichen Anzeige, wobei die berührungsempfindliche Anzeige ein Anzeigeelement sowie über dem Anzeigeelement eine transparente Deckplatte aufweist.

### Hintergrund

Berührungsempfindliche Anzeigen zur Steuerung von Haushaltgeräten, insbesondere Küchen- oder Waschküchengeräten, sind bekannt. Sie können vom Benutzer dazu verwendet werden, Eingabegrössen, wie z.B. Prozessparameter oder eine Menuauswahl, einzugeben.

### Darstellung der Erfindung

Die vorliegende Erfindung stellt sich zur Aufgabe, die Bedienbarkeit derartiger Haushaltgeräte zu verbessern.

Diese Aufgabe wird vom Haushaltgerät gemäss Anspruch 1 gelöst.

Demgemäss besitzt das Haushaltgerät eine berührungsempfindliche Anzeige, welche ein Display sowie über dem Display eine transparente Deckplatte aufweist. In der Deckplatte ist mindestens eine Vertiefung angeordnet. Diese Vertiefung ist mit dem Display überlagert, d.h. das Display und die Vertiefung überlappen sich aus Benutzersicht mindestens teilweise.

Die Vertiefung über dem Display gibt dem Benutzer visuelles und/oder haptisches Feedback bezüglich einem zu betätigenden Bereich der Anzeige.

Mit Vorteil besitzt die Vertiefung eine höhere Oberflächenrauheit als eine die Vertiefung umgebende Oberfläche der Deckplatte. Damit verbessert sich zum einen das haptische Feedback für den Benutzer. Zudem erlaubt eine Oberfläche mit höherer Rauheit ein einfacheres Gleiten der Haut auf der Deckplatte, was es für den Benutzer einfacher macht, seinen Finger der Vertiefung entlangzuführen.

Mit Vorteil ist die Oberfläche im Bereich der Vertiefung (im sichtbaren Wellenlängenspektrum) optisch stärker streuend als die umgebende Oberfläche, wodurch der zu bedienende Bereich einfacher erkennbar wird. Besonders starke Streuunterschiede können erzielt werden, wenn die Oberflächenstrukturen in der Vertiefung Dimensionen von mindestens 0.5 µm aufweisen, während die Oberflächenstrukturen in der umgebenden Oberfläche höchstens Dimensionen von 0.2 µm aufweisen.

Weiter bildet die Vertiefung mit Vorteil eine gekrümmte oder gerade Furche in der Oberfläche, d.h. ihre Länge in Furchenrichtung ist wesentlich grösser, vorzugsweise mindestens 2 mal, insbesondere mindestens 5 mal grösser, als ihre Breite senkrecht zur Furchenrichtung.

In einer bevorzugten Ausführung bildet die Furche Teil eines Eingabemittels für eine vielwertige Eingabegrösse. Darunter ist eine Eingabegrösse zu verstehen, welche mindestens drei unterschiedliche Werte annehmen kann. Die Eingabegrösse kann in diesem Falle durch Verschieben oder Positionieren eines Fingers in der Furche geändert werden.

In einer Ausführung ist dabei jedem Ort in der Furche ein Wert der Eingabegrösse zugeordnet. Das Display ist dazu ausgestaltet, den Ort eines aktuellen Werts der Eingabegrösse in der Furche optisch zu kennzeichnen, so dass der Benutzer intuitiv den aktuellen Wert erkennen und ändern kann.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Bedieneinheit eines Haushaltgeräts,
Fig. 2 einen Schnitt entlang Linie II-II von Fig. 1 bei einer ersten Ausführung,
Fig. 3 den Schnitt von Fig. 2 bei einer zweiten Ausführung.

### Wege zur Ausführung der Erfindung

Definitionen:
Begriffe wie "über" und "unter" sind derart zu verstehen, dass das Anzeigeelement die untere und die Deckplatte die obere Seite der berührungsempfindlichen Anzeige bildet.
Das "Display" bezeichnet jenen Bereich, in welchem die Anzeige elektronisch gesteuert Informationen darstellen kann.

### Beschreibung:

Fig. 1 und 2 zeigen die Bedieneinheit eines Haushaltgeräts, z.B. eines Backofens. Diese umfasst eine berührungsempfindliche Anzeige 1, welche ein Display 2 mit einem Berührungssensor 3 sowie eine Deckplatte 4 umfasst.

Das Display 2 ist z.B. eine Matrixanzeige, welche die Darstellung frei definierbarer Zeichen, Symbole und Bilder erlaubt.

Der Berührungssensor 3 ist z.B. im Display 2 integriert und erlaubt eine ortsaufgelöste Detektion von Berührungen der Anzeige 1 durch den Benutzer.

Die Deckplatte 4 ist transparent. Sie ist vorzugsweise aus einem stabilen, chemisch unempfindlichen Material, wie z.B. Glas.

In Fig. 1 sind verschiedene Symbole dargestellt, welche vom Display 2 erzeugt werden können, so z.B. Bediensymbole 5, 11, 12, Statusinformationen 6, Bedienhinweise 8, 10 sowie die Werte von Einstellgrössen in Form von Zahlen 7, 9 oder Balken 14, 15.

Das Display 2 sowie der Berührungssensor 3 werden von einer Steuerung des Geräts gesteuert (nicht gezeigt).

In der Deckplatte 3 ist mindestens eine Vertiefung 16, 17 angeordnet. In der Ausführung nach Fig. 1 sind beispielhaft zwei solche Vertiefungen vorgesehen, von denen beide als Furchen ausgebildet sind. Die erste Vertiefung 16 bildet eine ringförmige Furche, die zweite Vertiefung 17 eine gerade Furche.

Der Querschnitt der Vertiefungen 16, 17 ist beispielhaft in Fig. 2 dargestellt. Wie ersichtlich, wird die Vertiefung durch einen gegenüber der umgebenden Oberfläche 18 der Deckplatte 2 zurückversetzten Bereich gebildet, d.h. die Deckplatte 2 ist im Bereich der Vertiefung 16, 17 dünner als im umgebenden Bereich.

Mit Vorteil ist die Deckplatte zumindest im Bereich der Vertiefung und dem die Vertiefung umgebenden Bereich, vorzugsweise überall, einstückig ausgestaltet, d.h. durchgehend aus einem Material. Die Vertiefung kann z.B. durch ein materialabtragendes Verfahren erzeugt werden, beispielsweise durch ein Fräsverfahren. Denkbar ist auch ein formgebendes Verfahren, z.B. Formguss oder Prägen der Deckplatte im weichen Zustand.

Die Vertiefungen 16, 17 sind direkt über dem Display 2 angeordnet, d.h. das Display 2 ist in der Lage, unterhalb der Vertiefungen 16, 17 Symbole oder andere Grafikelemente darzustellen. Im Falle der Ausführung nach Fig. 1 handelt es sich dabei um die Balken 14, 15.

Die Dimensionen der Vertiefungen 16, 17 sind mit Vorteil so gewählt, dass sie einen Finger des Benutzers gut führen können.

Vorzugsweise beträgt deshalb die Tiefe T der Vertiefung mindestens 0.4 mm, insbesondere mindestens 0.6 mm, um gut fühlbar zu sein und eine gewisse Führung zu vermitteln. Eine bevorzugte Obergrenze der Tiefe T der Vertiefung liegt bei höchstens 1.0 mm, insbesondere höchstens 0.8 mm, um die Deckplatte nicht zu stark zu schwächen und um das Reinigen der Vertiefung zu vereinfachen.

Die kleinste Breite B, d.h. die Breite senkrecht zur Furchenrichtung, beträgt vorteilhaft mindestens 5 mm und/oder höchstens 20 mm, so dass ein Finger seitlich gut geführt wird.

Wenn die Vertiefung 16, 17 eine Furche bildet, wie dies in der Ausführung nach Fig. 1 der Fall ist, so ist die Länge in Furchenrichtung (d.h. in Verlaufrichtung der Furche) wesentlich grösser als die kleinste Breite B senkrecht dazu.

Die Furche kann Teil eines Eingabemittels für eine vielwertige Eingabegrösse bilden, wobei die Eingabegrösse mittels Verschieben oder Positionieren eines Fingers in der Furche änderbar ist.

Ein Beispiel für eine solche vielwertige Eingabegrösse ist die Vorgabezeit für einen Timer. Ein anderes Beispiel für eine vielwertige Eingabegrösse ist die Solltemperatur des Backofens. Ein weiteres Beispiel für eine vielwertige Eingabegrösse ist der Index eines Menu-Eintrags aus einer Auswahl von mindestens drei möglichen Menu-Einträgen, zwischen denen der Benutzer in einer Menu-gesteuerten Eingabe auswählen kann.

Die Eingabegrösse kann der Benutzer in einer Ausführung des Geräts auswählen, indem er den Finger der Furche entlang führt. Wenn er den Finger z.B. in Uhrzeigersinn der ringförmigen Furche 16 entlang führt, kann er den aktuellen Wert der Grösse erhöhen, und durch eine Bewegung im Gegenuhrzeigersinn entlang der ringförmigen Furche 16 kann er den aktuellen Wert der Grösse reduzieren.

In diesem Falle ist es denkbar, eine von der Fingergeschwindigkeit abhängige Eingabe zu realisieren und den Wert umso schneller zu erhöhen oder zu reduzieren, je schneller der Finger der Furche entlanggefahren wird, und zwar in einem überproportionalen Verhältnis.

Eine von der Fingergeschwindigkeit abhängige Eingabe wird mit besonderem Vorteil mit der ringförmigen Furche 16 realisiert. So kann eine langsame Bewegung entlang 10° der ringförmigen Furche 16 den aktuellen Wert z.B. um 1% erhöhen bzw. reduzieren, während eine schnelle Bewegung entlang 10° der Furche den aktuellen Wert z.B. um 10% erhöht bzw. reduziert.

In einer anderen Ausführung der Erfindung besteht zwischen der Fingerposition in der Furche und dem Wert der Eingabegrösse eine eindeutige Beziehung. Hierzu ist jedem Ort in der Furche ein Wert der Eingabegrösse zugeordnet. So kann z.B. der Furche 17 von Fig. 1 ganz links eine Solltemperatur von 20 °C und ganz rechts eine Solltemperatur von 220 °C zugeordnet werden.

In diesem Falle ist das Display 2 mit Vorteil dazu ausgestaltet, den Ort des aktuellen Werts der Eingabegrösse in der Furche zu kennzeichnen, z.B. durch einen Balken 14, wie er in Fig. 1 dargestellt ist.

Um eine ausreichende Auflösung bei der Werteeingabe zu erzielen, beträgt die Länge der Furche entlang der Furchenrichtung mindestens 1 cm, insbesondere mindestens 3 cm, während die Breite senkrecht zur Furchenrichtung vorzugsweise zwischen 0.5 cm und 2 cm liegt, um den Finger seitlich zu führen.

Die Querschnittform der Vertiefung 16, 17 kann den jeweiligen Anforderungen angepasst werden. So zeigt Fig. 2 z.B. ein Furche, welche senkrecht zur Längsrichtung einen kreissegmentförmigen Schnittverlauf hat, während in Fig. 3 ein eher Badewannen-förmiger Schnittverlauf gewählt wurde.

Mit Vorteil ist der konkave Krümmungsradius R (d.h. der Krümmungsradius in den konkaven Teilen der Vertiefung) mindestens 1 mm, insbesondere mindestens 5 mm und/oder höchstens 40 mm, insbesondere höchstens 30 mm. Zu kleine Krümmungsradien führen zu verschmutzungsanfälligen Fugen. Ein zu grosser Krümmungsradius gewährt dem Finger zu wenig Führung.

Aufgrund der optischen Brechung an der transparenten Deckplatte 4 erzeugt die Vertiefung auch einen markanten optischen Effekt, welcher zu einer Verzerrung und/oder einem Versatz der vom Display 2 dargestellten Symbole darunter führt. Dadurch wird die Vertiefung noch besser für den Benutzer sichtbar. Auch unter diesem Gesichtspunkt empfiehlt es sich, einen Krümmungsradius R im oben erwähnten Bereich zu verwenden.

Weiter ist es von Vorteil, wenn die Vertiefung 16, 17 eine höhere Oberflächenrauheit als die die Vertiefung umgebende Oberfläche 18 besitzt. Dadurch kann, wie bereits erwähnt, zum einen die Gleitreibung des Fingers in der Vertiefung reduziert und zum anderen ein optischer Streueffekt zur besseren Erkennbarkeit der Vertiefung realisiert werden.

Mit Vorteil wird die Vertiefung 16, 17 sandgestrahlt, um eine samtige Oberflächenstruktur zu realisieren.

### Bemerkungen:

In den obigen Ausführungen sind die Vertiefungen 16, 17 als lineare oder ringförmige Furchen ausgestaltet. Denkbar sind jedoch auch andere Verläufe der Furchen, z.B. entlang gekrümmten oder abgewinkelten, offenen oder geschlossenen Pfaden. Es ist jedoch auch denkbar, eine nicht furchenförmige Vertiefung vorzusehen, welche z.B. als Ein-/Ausschaltelement eingesetzt werden kann.

Die vorliegende Erfindung kann in unterschiedlichen Haushaltgeräten eingesetzt werden, insbesondere Küchengeräten (z.B. Backöfen, Mikrowellenöfen, Steamern, Herden oder Geschirrspülern) oder in Waschküchengeräten (z.B. Waschmaschinen, Wäschetrocknern oder anderen Wäscheaufbereitungsgeräten).

Dabei kann mindestens ein Teil der Funktionen des Haushaltgeräts durch Einführen eines Fingers in die Vertiefung gesteuert werden.

Die Vertiefung bildet dabei eine Benutzerführung, indem sie dem Benutzer anzeigt, wo dass wichtige Elemente der berührungsempfindlichen Anzeige angeordnet sind, und/oder indem sie dessen Finger mechanisch führt.

Die berührungsempfindliche Anzeige kann auch ausserhalb der Vertiefung(en) vom Benutzer mittels Berührung oder Annäherung bedienbare Elemente aufweisen.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Haushaltgerät mit einer berührungsempfindlichen Anzeige (1), wobei die berührungsempfindliche Anzeige (1) ein Display (2) sowie über dem Display (2) eine transparente Deckplatte (4) aufweist, **dadurch gekennzeichnet, dass** als Benutzerführung in der Deckplatte (4) überlagert mit dem Display (2) mindestens eine Vertiefung (16, 17) angeordnet ist.

2. Haushaltgerät nach Anspruch 1, wobei die Vertiefung (16, 17) eine Tiefe (T) von mindestens 0.4 mm, insbesondere von mindestens 0.6 mm aufweist
und/oder wobei die Vertiefung (16, 17) eine Tiefe (T) von höchstens 1.0 mm, insbesondere von höchstens 0.8 mm aufweist.

3. Haushaltgerät nach einem der vorangehenden Ansprüche, wobei die Vertiefung (16, 17) eine Breite (B) von mindestens 5 mm und/oder von höchstens 20 mm aufweist.

4. Haushaltgerät nach einem der vorangehenden Ansprüche, wobei die Vertiefung (16, 17) eine höhere Oberflächenrauheit als eine die Vertiefung (16, 17) umgebende Oberfläche (18) der Deckplatte (4) aufweist.

5. Haushaltgerät nach Anspruch 4, wobei die Oberfläche im Bereich der Vertiefung optisch stärker streuend ist als die umgebende Oberfläche,
und insbesondere wobei Oberflächenstrukturen in der Vertiefung (16, 17) Dimensionen von mindestens 0.5 µm besitzen, während Oberflächenstrukturen in der umgebenden Oberfläche höchstens Dimensionen von 0.2 µm aufweisen.

6. Haushaltgerät nach einem der vorangehenden Ansprüche, wobei die Vertiefung (16, 17) eine Furche bildet.

7. Haushaltgerät nach Anspruch 6, wobei sich die Furche einer Furchenrichtung entlang erstreckt und entlang der Furchenrichtung eine Länge von mindestens 1 cm, insbesondere mindestens 3 cm, und/oder senkrecht zur Furchenrichtung eine Breite zwischen 0.5 cm und 2 cm aufweist.

8. Haushaltgerät nach einem der Ansprüche 6 oder 7, wobei die Furche ringförmig oder gerade ist.

9. Haushaltgerät nach einem der Ansprüche 6 bis 8, wobei die Furche Teil eines Eingabemittels für eine vielwertige Eingabegrösse bildet, wobei die Eingabegrösse mittels Verschieben oder Positionieren eines Fingers in der Furche änderbar ist.

10. Haushaltgerät nach einem der vorangehenden Ansprüche, wobei jedem Ort in der Furche ein Wert der Eingabegrösse zugeordnet ist und das Display (2) dazu ausgestaltet ist, den Ort eines aktuellen Werts der Eingabegrösse in der Furche zu kennzeichnen.

11. Haushaltgerät nach einem der vorangehenden Ansprüche, wobei in einer Schnittebene senkrecht zur Deckplatte (4) die Vertiefung (16, 17) eine konkave Kontur mit einem Krümmungsradius (R) von mindestens 1 mm, insbesondere mindestens 5 mm und/oder von höchstens 40 mm, insbesondere höchstens 30 mm aufweist.

12. Haushaltgerät nach einem der vorangehenden Ansprüche, wobei mindestens ein Teil der Funktionen des Haushaltgeräts durch Einführen eines Fingers in die Vertiefung (16, 17) steuerbar ist.

13. Haushaltgerät nach einem der vorangehenden Ansprüche, wobei die Deckplatte (4) zumindest in einem Bereich der Vertiefung (16, 17) und einem die Vertiefung umgebenden Bereich einstückig ausgestaltet ist.
